# EUROPÄISCHE PATENTSCHRIFT

(11) **EP 1 247 974 B1**
(45) Veröffentlichungstag und Bekanntmachung des Hinweises auf die Patenterteilung: **28.04.2004**
(21) Anmeldenummer: 02005592.7
(22) Anmeldetag: 12.03.2002
(51) Int. Cl.: F02M 25/07

(54) **Abgasrückführventil**
Exhaust gaz recirculation valve
Soupape de remise en circulation de gaz d'échappement

(30) Priorität: 06.04.2001 DE 10117413
(43) Veröffentlichungstag der Anmeldung: 09.10.2002
(73) Patentinhaber: Pierburg GmbH, 41460 Neuss (DE)
(72) Erfinder: Sari, Osman, 41516 Grevenbroich (DE); Fassbender, Ulrich, 41189 Mönchengladbach (DE); Wagner, Michael, 40221 Düsseldorf (DE)
(74) Vertreter: Ter Smitten, Hans

(56) Entgegenhaltungen:
- EP-A- 1 035 319
- EP-A- 1 091 112
- US-A- 4 378 777
- US-A- 5 494 255
- US-A- 5 911 401
- US-A- 6 073 617

## Beschreibung

Die Erfindung betrifft ein Abgasrückführventil nach dem Oberbegriff des Patentanspruchs 1. Derartige Abgasrückführventile sind beispielsweise aus der US 5,494,255 und der DE 198 31 140 A 1 bekannt und sind bei Brennkraftmaschinen zur Reduzierung der Abgasschadstoffe und zur Brennstoffverbrauchsminderung im Einsatz. Sie bestehen aus einem Ventilteil und einem Stellteil, wobei diese Teile miteinander verbunden sind. Das Ventilteil weist einen mit dem Abgasstrang verbundenen Abgaseintritt und einen mit dem Saugrohr verbundenen Abgasauslaßkanal auf. Zwischen Abgaseintritt und dem Abgasauslaßkanal befindet sich ein von einem Schließkörper beherrschter Ventilsitz. Dieser Schließkörper wird über eine Ventilstange betätigt, die mit radialem Spiel im Stellteil geführt ist. Die dem Ventilschließkörper abgewandte Seite der Ventilstange befindet sich in einem Bereich des Ventils, der der Atmosphäre frei zugänglich ist.

Da der Bereich des Ventilteils, in dem der Abgasauslaßkanal angeordnet ist, den Druckpulsationen des Saugrohres ausgesetzt ist, erfolgt eine Luftströmung von der Atmosphäre zum Saugrohr entlang der Lagerung der Ventilstange in dem Ventilteil. Diese Luftströmung ist gewollt und soll verhindern, daß sich zwischen Ventilstange und Ventilteil im Bereich des Durchlasses Partikel des Abgases festsetzen; gleichzeitig kühlt der Luftstrom die Ventilstange.

Bekanntlich können sich beim Abstellen des Verbrennungsmotors im Saugrohr Kohlenwasserstoffe befinden. Diese können durch das Spiel zwischen Ventilstange und Ventilteil im Bereich der Führung in die Atmosphäre austreten. Zum Schutz der Atmosphäre wird gefordert, daß ein solcher Austritt nicht möglich ist.

Gemäß der Erfindung wird die vorstehend genannte Aufgabe durch die Merkmale des Anspruchs 1 gelöst. Durch die gasdichte Verbindung von Stellteil mit dem Ventilteil wird sichergestellt, daß kein Austritt zur Atmosphäre bei abgestelltem Verbrennungsmotor erfolgen kann. Diese Maßnahme reicht jedoch nicht aus, um eine dauerhaft sichere Funktion des Abgasrückführventils zu gewährleisten. Es besteht nämlich einmal die Gefahr, daß bei Entfall der aus dem Stand der Technik bekannten Luftströmung sich Partikel des Abgases am Stellteil ablagern und dessen mechanische Funktionen beeinträchtigen oder daß das Stellteil bei laufendem Motor thermisch überhitzt wird. Daher ist weiterhin vorgesehen, daß die dem Ventilschließkörper abgewandte Seite der Ventilstange von einer atmosphärisch belüftbaren Kammer umschlossen ist. Die Kammer ist während des Betriebs der Brennkraftmaschine mit der Atmosphäre verbunden und ermöglicht so in vorteilhafter Weise die vorstehend beschriebene Luftströmung während beim Stillstand der Brennkraftmaschine dafür gesorgt ist, daß die Kammer keine Verbindung mehr zur Atmosphäre hat und somit sicher den Austritt von Kohlenwasserstoffen über das Abgasrückführventil zur Atmosphäre verhindert.

Vorteilhafte Ausgestaltungen sind in den weiteren Ansprüchen angegeben.

Es zeigen
- Figur 1: ein Abgasrückführventil nach dem Stand der Technik und
- Figur 2: ein erfindungsgemäßes Abgasrückführventil.

Wie der den Stand der Technik darstellenden Figur 1 entnehmbar, ist ein Stellteil 1 mit einem Ventilteil 2 verbunden. Das Ventilteil 2 weist einen Abgaseintritt 3 und einen Abgasauslaßkanal 4 auf. Zwischen diesen befindet sich ein Ventilsitz 5 der von einem Ventilschließkörper 6 beherrscht ist, der von einer Ventilstange 7 zu betätigen ist, die in einer Bohrung oder Lagerbuchse im Ventilteil 2 mit radialem Spiel geführt ist. Die Ventilstange wird vom Stellteil 1 betätigt. Der Bereich der Ventilstange 7, der dem Ventilschließkörper 6 abgewandt ist, liegt frei zugänglich zur Atmosphäre. Durch die in den Figuren erkenntlichen Pfeile wird die Strömungsrichtung von Abgas bzw. Luft bei laufender Brennkraftmaschine angegeben.

Der Figur 2 ist zu entnehmen, daß in dem Ausführungsbeispiel das Stellteil 1 mit dem Ventilteil 2 gasdicht mittels eines als Blechtiefziehteil hergestellten Bauteiles 11 verbunden ist, wobei das Blechtiefziehteil einerseits mit dem Ventilteil 2 verschraubt und andererseits mit dem Stellteil 1 verbördelt ist. Auf diese Weise bildet das Bauteil 11 eine Kammer 9, die den Bereich der Ventilstange 7 umschließt, das dem Ventilschließkörper 6 abgewandt ist. Über einen Kanal 12 besteht eine Strömungsverbindung der Kammer 9 zu einem Rückschlagventil 10, das hier als integraler Bestandteil des Stellteils 1 ausgebildet ist. Derartige Rückschlagventile sind allgemein bekannt und müssen nicht näher beschrieben werden. Das dargestellte Ventil weist einen elastischen Pilz als Ventilelement auf. Es kann jedoch auch eine andere Ventilform verwendet werden.

Das Rückschlagventil 10 kann natürlich unmittelbar am Bauteil 11 angeordnet sein. Ferner ist es möglich die Kammer 10 mittelbar oder unmittelbar mittels eines elektroschaltbaren Ventils mit der Atmosphäre zu verbinden, wobei vorgesehen ist, daß unter Bestromung also bei laufender Brennkraftmaschine das Ventil öffnet und die Verbindung zur Atmosphäre herstellt und daß das Ventil bei still gesetzter Brennkraftmaschine unter Federkraft verschlossen ist. Es ist ferner ohne weiteres erkennbar, daß die Kammer 9 nicht unbedingt im Bauteil 11 angeordnet sein muß, sondern sie kann auch Bestandteil des Stellteils 1 oder des Ventilteils 2 sein.

## Patentansprüche

1. Abgasrückführventil mit einem Stellteil (1) und einem Ventilteil (2) mit einem zwischen einem Abgaseintritt (3) und einem Abgasauslaßkanal (4) des Ventilteils (2) befindlichen Ventilsitz (5), der von einem Schließkörper (6) beherrscht wird, der mittels einer in den Abgasauslaßkanal (4) hineintauchenden Ventilstange (7) von einem Antrieb des Stellteils (1) betätigt wird, die mit radialem Spiel im Stellteil in einer Bohrung oder Lagerbuchse (8) geführt ist, wobei das Stellteil (1) mit dem Ventilteil (2) gasdicht verbunden ist und daß die dem Ventilschließkörper (6) abgewandte Seite der Ventilstange (7) außerhalb der Bohrung von einer atmosphärisch belüftbaren Kammer (9) umschlossen ist, **dadurch gekennzeichnet, daß** die Kammer (9) über ein Ventil (10) mit der Atmosphäre verbindbar ist, derart, daß lediglich im Betrieb die Kammer (9) mit der Atmosphäre verbunden ist und damit eine Luftströmung gewährleistet während im Stillstand die Kammer (9) keine Verbindung mehr zur Atmosphäre hat.

2. Abgasrückführventil nach Anspruch 1, **dadurch gekennzeichnet, daß** das Ventil als Rückschlagventil (10) ausgeführt ist.

3. Abgasrückführventil nach Anspruch 1, **dadurch gekennzeichnet, daß** die Kammer (9) über ein elektrisch geschaltetes Ventil mit der Atmosphäre verbindbar ist.

4. Abgasrückführventil nach Anspruch 1, **dadurch gekennzeichnet, daß** die Kammer (9) durch ein das Stellteil (1) und das Ventilteil (2) gasdicht verbindendes Bauteil (11 ) gebildet ist.

5. Abgasrückführventil nach Anspruch 4, **dadurch gekennzeichnet, daß** das Bauteil (11) ein Blechtiefziehteil ist, das einerseits mit dem Ventilteil (2) verschraubt und andererseits mit dem Stellteil (1) verbördelt ist.

6. Abgasrückführventil nach Anspruch 2, **dadurch gekennzeichnet, daß** Rückschlagventil (10) integraler Bestandteil des Stellteils (1) ist und mittels eines in diesem befindlichen Kanal (12) mit der Kammer (9) in Verbindung steht.

## Claims

1. Exhaust gas recirculation valve comprising a positioning part (1) and a valve part (2) with a valve seat (5), which is situated between an exhaust gas inlet (3) and an exhaust gas outlet channel (4) of the valve part (2) and controlled by a closing body (6), which is actuated by a drive of the positioning part (1) by virtue of the engagement into the exhaust gas outlet channel (4) of a valve stem (7), which is guided with radial play in a bore or bearing bush (8) in the positioning part, wherein the positioning part (1) is connected in a gasproof manner to the valve part (2) and that the end of the valve stem (7) remote from the valve closing body (6) is surrounded outside of the bore by an atmospherically aeratable chamber (9), **characterized in that** the chamber (9) is connectable by a valve (10) to the atmosphere in such a way that the chamber (9) is connected to the atmosphere only during operation and hence guarantees an air flow , whereas at a standstill the chamber (9) is no longer connected to the atmosphere.

2. Exhaust gas recirculation valve according to claim 1, **characterized in that** the valve is designed as a non-return valve (10).

3. Exhaust gas recirculation valve according to claim 1, **characterized in that** the chamber (9) is connectable by an electrically controlled valve to the atmosphere.

4. Exhaust gas recirculation valve according to claim 1, **characterized in that** the chamber (9) is formed by a component (11), which connects the positioning part (1) and the valve part (2) in a gasproof manner.

5. Exhaust gas recirculation valve according to claim 4, **characterized in that** the component (11) is a deep-drawn sheet-metal part, which is on the one hand screw-connected to the valve part (2) and on the other hand flange-mounted on the positioning part (1).

6. Exhaust gas recirculation valve according to claim 2, **characterized in that** non-return valve (10) is an integral component of the positioning part (1) and is connected by means of a channel (12) situated therein to the chamber (9).

## Revendications

1. Vanne de remise en circulation de gaz d'échappement, comportant une partie commande (1) et une partie vanne (2) présentant un siège.de vanne (5) situé entre une entrée de gaz (3) et un canal (4) d'échappement des gaz d'échappement de la partie vanne (2), qui est dominé par un corps de fermeture (6) qui est actionné par un entraînement de la partie commande (1), au moyen d'une tige de vanne (7) plongeant dans le canal (4) d'échappement des gaz d'échappement qui est guidée dans un perçage ou douille de palier (8), avec du jeu radial dans la partie commande, la partie commande (1) étant reliée de manière étanche aux gaz à la partie vanne (2) et le côté de la tige de vanne (7) détourné du corps (6) de fermeture étant enfermé par une chambre (9) pouvant être ventilée de manière atmosphérique, **caractérisée en ce que** la chambre (9) peut être reliée à l'atmosphère via une vanne (10), de telle façon que la chambre (9) est reliée à l'atmosphère en service seulement et garantit ainsi une circulation d'air tandis qu'à l'arrêt, la chambre (9) n'a plus de liaison à l'atmosphère.

2. Vanne de remise en circulation de gaz d'échappement selon la revendication 1, **caractérisée en ce que** la vanne est réalisée en tant que vanne anti-retour (10).

3. Vanne de remise en circulation de gaz d'échappement selon la revendication 1, **caractérisée en ce que** la chambre (9) peut être reliée à l'atmosphère par une vanne commutée électriquement.

4. Vanne de remise en circulation de gaz d'échappement selon la revendication 1, **caractérisée en ce que** la chambre (9) est réalisée par une pièce (11) reliant la partie commande (1) et la partie vanne (2).

5. Vanne de remise en circulation de gaz d'échappement selon la revendication 4, **caractérisée en ce que** la pièce (11) est une pièce de tôle emboutie, qui d'une part est vissée avec la partie vanne (2) et d'autre part est sertie avec la partie commande (1).

6. Vanne de remise en circulation de gaz d'échappement selon la revendication 2, **caractérisée en ce que** la vanne anti-retour (10) fait partie intégrante de la partie commande (1) et est en liaison avec la chambre (9), au moyen d'un canal (12) situé dans celle-ci.
